# EUROPÄISCHE PATENTSCHRIFT

(11) **EP 3 921 490 B1**
(45) Veröffentlichungstag und Bekanntmachung des Hinweises auf die Patenterteilung: **29.01.2025**
(21) Anmeldenummer: 19832701.7
(22) Anmeldetag: 23.12.2019
(51) Int. Cl.: E04G 5/06, E04B 1/41, E04G 15/04, E04G 5/04, E04C 5/16, E04C 5/18, E04C 5/20

(54) **ANORDNUNG UMFASSEND EIN MONTAGESYSTEM UND EINE VERANKERUNGSVORRICHTUNG UND EIN VERFAHREN FÜR DIE MONTAGE EINER ANORDNUNG**
ASSEMBLY COMPRISING A MOUNTING SYSTEM AND AN ANCHORING DEVICE AND A METHOD FOR MOUNTING AN ASSEMBLY
ENSEMBLE COMPRENANT UN SYSTÈME DE MONTAGE ET UN DISPOSITIF D'ANCRAGE ET UN PROCÉDÉ DE MONTAGE D'UN ENSEMBLE

(30) Priorität: 06.02.2019 CH 1422019
(43) Veröffentlichungstag der Anmeldung: 15.12.2021
(73) Patentinhaber: Albanese, Pino, 8400 Winterthur (CH)
(72) Erfinder: Albanese, Pino, 8400 Winterthur (CH)
(74) Vertreter: Gachnang AG Patentanwälte
(86) Internationale Anmeldenummer: PCT/EP2019/086980
(87) Internationale Veröffentlichungsnummer: WO 2020/160833

(56) Entgegenhaltungen:
- EP-A1- 1 688 551
- EP-A1- 3 190 244
- EP-A2- 1 764 448
- EP-B1- 1 764 448
- AU-B2- 2009 217 422
- CH-A5- 696 403
- US-A- 3 289 379
- US-A- 4 073 114

## Beschreibung

Gegenstand der Erfindung ist eine Anordnung umfassend eine Verankerungsvorrichtung und ein Montagesystem gemäss dem Oberbegriff des Patentanspruchs 1 und ein Verfahren zur Montage einer Anordnung mit einer Verankerungsvorrichtung und einem Montagesystem an einer Schalung für die Erstellung einer armierten Wand aus Beton.

Verankerungsvorrichtungen werden in die Wände aus Beton eingesetzt, um nach dem Ausschalen der erstellten Wand Gewindestäbe befestigen und Konsolen einhängen zu können, auf denen Gerüstbretter und Geländer verlegt werden. Bei Schalungen aus Holz werden die Verankerungsvorrichtungen vor dem Betonieren an die Schalungstafeln aufgenagelt und sind dadurch präzise positioniert und können auch beim Einfüllen des flüssigen Betons nicht auf der Schalung verschoben oder sogar von dieser getrennt werden, falls die Befestigung mit entsprechenden Mitteln vorgenommen wird. Bei Schalungen aus Metall, insbesondere Grossflächenschalungen, besteht keine Möglichkeit, die Verankerungsvorrichtungen verschiebungsfest mit der Schalung zu verbinden. Werden die Verankerungsvorrichtungen mit Magneten an den Metallschalungen befestigt, so besteht die latente Gefahr, dass beim Einfüllen des flüssigen Betons trotz hohen magnetischen Anziehungskräften die Verankerungsvorrichtungen durch die einfliessende flüssige Betonmasse entlang der Oberfläche der Schalung verschoben werden. Bereits eine Verschiebung um einige Millimeter bedeutet, dass eine Konsole nicht mehr an der vorgesehenen Stelle an der betonierten Wand befestigt werden kann. Wird die Verankerungsvorrichtung sogar um die eigene Achse während der Verschiebung etwas gedreht, so lässt sich auch kein Ankerhaken mehr einhängen.

Auch bei in die Wand hineingedrückten Verankerungsvorrichtungen lässt sich ein Haken nicht mehr einhängen. Bei schräggestellten Verankerungsvorrichtungen ragt ein in der Verankerungsvorrichtung befestigter Anker, z.B. eine Gewindestange, schräg aus der Wand und kann nicht mehr verwendet werden.

Bei der Erstellung von Pfeilern mit rundem oder eckigem Querschnitt, bei Innenschalungen sowie einhäuptigen Wänden besteht keine Möglichkeit, Verankerungsvorrichtungen an der Schalung anzubringen, da dies auf der Innenseite nach dem Anbringen ausserhalb der Armierungen nicht mehr möglich ist. Dennoch sind auch an Innen-, Säulenschalungen und an einhäuptigen Schalungen Verankerungsvorrichtungen notwendig, um einerseits Konsolen aufzuhängen oder auch weitere Elemente, die von der zu erzeugenden Wand oder dem Pfeiler getragen werden müssen.

CH 696 403 A5 zeigt eine Verankerungsbüchse für die Verankerung einer Konsole in einer Betonwand.

EP 3 190 244 A1 beschreibt eine Gewindehülse zur Verankerung von Gewindestäben in einem Betonbauwerk.

Die bekannten Verankerungsvorrichtungen können bei Innen-, Säulenschalungen und einhäuptigen Schalungen nicht oder nur sehr schwer und unpräzise eingesetzt werden.

Eine Aufgabe der vorliegenden Erfindung ist die Schaffung einer Anordnung, welche die Positionierung der Verankerungsvorrichtungen an aus Metall bestehenden Schalungen, an Säulen- und Pfeiler-Innenschalungen sowie einhäuptigen Schalungen an der berechneten Stelle ermöglicht und insbesondere die Verankerungsvorrichtung auch während des Einfüllens des flüssigen Betons und während des Vibrierens des Betons präzise und sicher an der vorgesehenen Stelle festhält.

Eine weitere Aufgabe der Erfindung besteht darin, dass das System einerseits kostengünstig herstellbar ist und andererseits das Verfahren zu dessen Verbindung mit Armierungseisen mit geringem Aufwand ermöglicht.

Gelöst wird diese Aufgabe durch eine Anordnung gemäss den Merkmalen des Patentanspruchs 1 und ein Verfahren gemäss den Merkmalen des Patentanspruchs 7. Vorteilhafte Ausgestaltungen der Vorrichtung sind in den abhängigen Ansprüchen umschrieben.

Durch die flügelähnliche Ausbildung des Montagesystems lässt sich letzteres werkzeuglos auf einer Verankerungsvorrichtung befestigen, derart dass nach dessen Verbindung mit Armierungseisen die Verankerungsvorrichtung mit deren durch einen Deckel verschlossene Öffnung satt an die Schalung angepresst gehalten wird.

Die Anpresskraft erfolgt durch die Elastizität der beiden Halte- und Montagebereiche, wenn diese mit Eisenbindern an der Armierung befestigt sind.

Die stabförmig oder gitterartig ausgebildeten Montagebereiche umfassen einen Gitterrahmen und eine Mehrzahl von im Gitterrahmen angeordneten Sprossen oder eine Anzahl von Stäben, welche den Durchtritt von flüssigem Beton ermöglichen und die Homogenität und Festigkeit der Wand nicht negativ beeinflussen. An den Gitterrahmen und/oder an den Sprossen oder Stäben kann das Montagesystem mit den Armierungseisen, zum Beispiel mit Eisenbindern wie sie bei der Verlegung von Armierungseisen verwendet werden, befestigt werden.

Der zentrale Bereich des Montagesystems umgreift den Rücken der Verankerungsdose und weist Rückhaltemittel auf, die sich an der Verankerungsvorrichtung einhaken und so eine innige Verbindung zur Verankerungsvorrichtung bilden. Die Anpresskräfte auf dem Rücken der Verankerungsvorrichtung werden vom zentralen Bereich übernommen und sind unabhängig von den Kräften der Rückhalteelemente. Letztere übernehmen die form- oder reibschlüssige Verbindung zur Verankerungsvorrichtung bis zur Montage an Armierungsstäben.

Die beiden durch Stäbe oder Gitter gebildeten Flügel, die mit deren Wurzeln am zentralen Bereich des Montagesystems verbunden sind, können in einer Ebene liegen oder leicht V-förmig angeordnet sein, um durch Verspannen an der Armierung die Anpresskraft an die Schalung zu erhöhen. Vorzugsweise verlaufen der Rahmen und die Sprossen sowie die Elemente, welche den zentralen Bereich eines Gitters bilden, lotrecht zu den durch den Rahmen der Flügel gebildeten Ebene. Dies ermöglicht eine hohe Stabilität orthogonal zu den Flügelflächen mit einem Minimum an Kunststoffmaterial, aus dem die Vorrichtung hergestellt werden kann. Selbstverständlich kann das Montagesystem, Fräs-, Stanz- oder auch als Tiefziehteil aus Blech bestehen oder aus einem Metalldruckguss.

Das Montagesystem kann an Verankerungsvorrichtungen aus Metall oder aus Kunststoff und solche, die einen runden oder rechteckigen Querschnitt aufweisen, eingesetzt werden.

Das Montagesystem kann auch Teil der Verankerungsvorrichtung sein, was allerdings keinen Teil der Erfindung darstellt.

Anhand von illustrierten Ausführungsbeispielen wird die Erfindung näher umschrieben. Es zeigen:
- Figur 1a: eine erste Ausführung des Montagesystems in perspektivischer Darstellung,
- Figur 1b: ein Montagesystems mit aus Stäben gebildeten Trägern,
- Figur 2: eine weitere Ausführung des Montagesystems,

- Figur 3: in Perspektive eine erfindungsgemäße Anordnung mit einer Verankerungsvorrichtung mit dem aufgesetzten Montagesystem zur Befestigung der Verankerungsvorrichtung,
- Figur 4a: eine Rückansicht der erfindungsgemäßen Anordnung mit dem Montagesystem über der Verankerungsvorrichtung,
- Figur 4b: eine Rückansicht der erfindungsgemäßen Anordnung gemäss Figur 3,
- Figur 5: eine schematische Darstellung einer erfindungsgemäßen, an einer Schalung angeordneten, mit der Armierung verbundenen Anordnung.

Mit Bezugszeichen 1 ist in den Figuren ein Montagesystem für die temporäre Montage einer Verankerungsvorrichtung 3 in Perspektive dargestellt. Das Montagesystem 1 umfasst zwei von einem zentralen Haltebereich 15 seitlich wegragende Befestigungselemente, kurz Flügel 5 bezeichnet, welche einen im Wesentlichen rechteckförmigen Gitterrahmen 7 umfassen. Dieser kann durch eine Mehrzahl von Sprossen 9 in regelmässige oder unregelmässige Flächenabschnitte 11 unterteilt sein. Die beiden Flügel 5 sind mit deren Wurzeln 13 am zentralen Haltebereich 15 angebunden. Der zentrale Haltebereich 15 weist etwa die Gestalt eines auf dem Kopf stehenden V's auf. Die den zentralen Haltebereich 15 bildenden Schenkel 16, es können zwei, drei oder mehr sein, sind an deren oben liegenden Enden durch im Wesentlichen horizontal oder bogenförmig verlaufende Basisspanten 17 verbunden. Die Basisspanten 17 bilden damit das Rückgrat des Haltebereichs 15.

In der ersten Ausgestaltung gemäss Figur 1a sind die Basisspanten 17 durch einen quer verlaufenden Träger 19 miteinander verbunden. Der Träger 19 weist mindestens an seinem einen Ende einen Haken 21 auf, der, wie später beschrieben wird, einen Rückhaltestab 23 an der Verankerungsvorrichtung 3 zu umgreifen bestimmt ist.

In der zweiten Ausgestaltung gemäss Figur 2 tritt an die Stelle eines massiven durchgehenden Trägers 19 ein auf die Einsparung von Material ausgelegter aus zwei Abschnitten 19' aufgebauter Träger 19. Auch dieser kann mindestens einendig hakenförmig ausgebildet sein.

In der ersten Ausgestaltung gemäss Figur 1 sind an den Innenseiten der Schenkel 16 des zentralen Haltebereichs 15 Rast- und Haltemittel 25 angeformt, welche dazu bestimmt und geeignet sind, an entsprechenden Vorsprüngen 27 an den seitlichen Wänden der Verankerungsvorrichtung 3 einzurasten bzw. anzuliegen (Fig. 5). In der Ausgestaltung gemäss Figur 2 können Rast- und Rückhaltemittel 25 am Gitterrahmen 7 befestigt oder angeformt sein. Selbstverständlich können in den Ausführungsbeispielen auch gleichzeitig an den Schenkeln 16 und am Gitterrahmen 7 Rast- und Rückhaltemittel 25 ausgebildet sein.

Die beiden Gitterrahmen 7, welche die beiden Flügel 5 bilden, können einen rechteckförmigen Querschnitt aufweisen; alternativ können deren Flügelenden auch dreieck- oder bogenförmig gestaltet sein. Die Flügel 5 können in einer gemeinsamen Ebene liegen oder leicht V-förmig nach oben verlaufend hergestellt sein.

Das Montagesystem 1 kann aus Kunststoff im Spritzverfahren hergestellt sein; alternativ kann es auch aus Blech als Stanz-/Biegeteil hergestellt werden. Weiter bestünde die Möglichkeit, die Vorrichtung aus einem Metalldruckguss zu erzeugen. Im Falle von der Aufnahme grosser Kräfte besteht die Möglichkeit, einen faserverstärkten Kunststoff einzusetzen.

Die Flügel 5 können an der Stelle von Gitterrahmen 7 auch an am Haltebereich 15 angebrachten einzelnen oder mehreren nach aussen ragenden Stäben 9 aufgebaut sein, die keine die Stäbe 9 gegenseitig verbindende Sprossen 9 aufweisen (Fig. 1b). Am Haltebereich 15 können so zwei oder mehr Stäbe 9 die beiden Flügel 5 bilden. Eine Darstellung dieser Ausführungsform zeigt Figur 1b.

Die Auslegung der Festigkeit des Montagesystems 1 für eine Verankerungsvorrichtung 3 soll es einem Bauarbeiter ermöglichen, die Flügel 5 soweit zu biegen, dass nach der Montage einer Verankerungsvorrichtung 3 an einer Wandarmierung die Verankerungsvorrichtung 3 mit einer solchen Kraft gegen die Schalungsplatte 29 gepresst wird, dass beim Einfüllen des flüssigen Betons ein inniger Kontakt des Verschlussdeckels 31 an der Verankerungsvorrichtung 3, mit welchem die Öffnung der Verankerungsvorrichtung 3 während des Giessvorgangs verschlossen ist, satt und insbesondere unverschiebbar auf der Schalungsplatte 29 aufliegt.

Anhand der Figuren 3, 4a und 4b wird die Anordnung des Montagesystems 1 über und auf der Verankerungsvorrichtung 3 dargestellt und erklärt. Als Verankerungsvorrichtung 3 wird eine solche, die aus Metall hergestellt ist und beispielsweise in der EP 3 358 104 beschrieben wird, dem Beispiel in der Beschreibung zugrunde gelegt. Selbstverständlich kann an die Stelle einer Verankerungsdose 3 aus Metall eine solche aus Kunststoff treten, deren Raumform gleich oder von der dargestellten abweichend sein kann. Vorzugsweise wird die Formgebung des zentralen Haltebereichs 15 an die Gestalt der jeweils eingesetzten Verankerungsvorrichtung 3, die an einer Schalung befestigt werden soll, angepasst.

Das Montagesystem 1 wird, wie in den Figuren 3 bis 5 dargestellt, von oben auf die Verankerungsvorrichtung 3 aufgeschoben und rastet mit den Rast- und Haltemitteln 25 an Vorsprüngen 27 an den Seitenflächen und/oder Stirnflächen der Verankerungsvorrichtung 3 ein. Das hakenförmige Ende des Trägers 19 umgreift dabei den Rückhaltestab 23, sofern ein solcher vorhanden ist (Fig. 3). Insbesondere aus Figur 4b ist ersichtlich, dass das Montagesystem 1 an der Oberseite der Verankerungsvorrichtung 3 satt anliegt bzw. durch die Rast- und Haltemittel 25 satt an die Verankerungsvorrichtung 3 angezogen wird. Der besseren Übersichtlichkeit halber ist die Verankerungsvorrichtung 3 in den Figuren 3 und 4 nicht in Betriebs- und Verwendungsstellung, d.h. Verschlussdeckel 31 vertikal liegend dargestellt, sondern die Verankerungsvorrichtung 3 steht auf dem Verschlussdeckel 31.

Alternativ zu auf die Verankerungsvorrichtung 3 aufgesetzten und mit einem mit diesem verbundenen Montagesystem 1 können an der Verankerungsvorrichtung 3, beispielsweise durch Schweissungen Stäbe oder Gitter befestigt sein, oder direkt als Teil der Verankerungsvorrichtung hergestellt sein, durch welche eine Montage der Verankerungsvorrichtung unabhängig von der Schalungsplatte 29 direkt an der Armierung 33 für die Wand erfolgen kann. Diese Alternativen stellen allerdings keinen Teil der Erfindung dar.

Die Betriebsstellung, welche die montierte Verankerungsvorrichtung 3 einnimmt, ist aus Figur 5 in einer Aufsicht von oben dargestellt. Die Schalungsplatte 29 liegt allerdings in den meisten Fällen bei der Erstellung einer Wand in vertikaler Richtung. Beabstandet zur Innenseite 29' der Schalungsplatte 29, die zur Armierung hin ausgerichtet ist, liegen Armierungseisen 33. Die Armierungseisen 33 haben einen minimalen Abstand zur Innenwand 29', welcher das Durchrosten der Armierungseisen und die Feuchtigkeitsdiffusion in die Wand verhindert Dieser Abstand der Armierungseisen 33 von der Innenseite 29' der Schalungsplatte 29 genügt, die Flügel 5 derart zu biegen, um die Verankerungsvorrichtung 3 mit einer Kraft F an die Innenseite 29' anzupressen. Um diese Anpresskraft F zu erlangen, werden die beiden Flügel 5 entweder aus einer anfänglich V-förmigen Lage in eine parallel zur Schalung anliegenden Position gebogen oder, falls diese anfänglich in einer Ebene liegende Flügel 5 aufweist, werden die Flügel 5 in Richtung der Schalungsplatte 29 gebogen (Abbildung 5). Die Verbindung zwischen den Flügeln 5 bzw. der Verankerungsvorrichtung 1 mit den Armierungseisen 33 erfolgt mit bekannten Bindedrähten 35, welche das Armierungseisen 33 und/oder die Stäbe der Flügel 5 umschlingen und in herkömmlicher Weise verdreht werden. Selbstverständlich kann das Montagesystem 1 auch an Schalungen für Decken eingesetzt werden oder auf der Bewehrung von Böden, um Verankerungen an Bodenoberflächen zu ermöglichen.

Nach dem Giessen der Wand und der Aushärtung des Betons können die Schalungsplatten 29 in bekannter Weise von der Wand abgehoben und der Verschlussdeckel 31 von der Verankerungsvorrichtung 3 abgelöst werden. Das Innere der Verankerungsvorrichtung 3 ist danach zum Einhängen einer Konsole oder eines anderen Elements frei zugänglich.

## Patentansprüche

1. Anordnung umfassend eine Verankerungsvorrichtung (3) und ein Montagesystem (1) für die Montage der Verankerungsvorrichtung (3) bei der Erstellung von Wänden, Decken- oder Bodenplatten aus Beton an einer Schalungsplatte (29) aus Metall, Holz, Kunststoff, wobei das Montagesystem (1) werkzeuglos auf der Verankerungsvorrichtung (3) befestigbar ist und einen im befestigten Zustand an der Verankerungsvorrichtung (3) angeordneten zentralen Haltebereich (15) und daran angeordnete Flügel (5) zum Andocken und Festhalten der Verankerungsvorrichtung (3) an einer Armierung (33) umfasst, wobei die Formgebung des zentralen Haltebereichs (15) an die Gestalt der Verankerungsvorrichtung (3) angepasst ist, **dadurch gekennzeichnet, dass** die Verankerungsvorrichtung (3) eine Verankerungsdose mit einem Rücken ist, der zentrale Haltebereich (15) den Rücken der Verankerungsvorrichtung (3) umgreift und Rückhaltemittel aufweist, die sich an der Verankerungsvorrichtung einhaken, eine innige Verbindung zur Verankerungsvorrichtung bilden sowie bis zur Montage der Anordnung an der Armierung eine form- und reibschlüssige Verbindung zur Verankerungsvorrichtung übernehmen, wobei der zentrale Haltebereich (15), wenn sich die Verankerungsvorrichtung (3) unterhalb des Montagesystems (1) befindet, einen lotrecht zu den beiden Flügeln (5) verlaufenden, eine Oberseite der Verankerungsvorrichtung (3) teilweise von oben umschliessenden Träger (19) umfasst, an den seitlich Wurzeln (13) der Flügel (5) anschliessen, und bei der Betriebsstellung der Verankerungsvorrichtung (3) mit beabstandet zur Innenseite (29') der Schalungsplatte (29) liegenden Armierungseisen (33) die Flügel (5) derart biegbar sind, dass sie die Verankerungsvorrichtung (3) mit einer Kraft an die Innenseite (29') der Schalungsplatte (29) anpressbar machen, wozu die Flügel (5) entweder aus einer anfänglich V-förmigen Lage in eine parallel zur Schalung liegende Position biegbar oder aus einer in einer Ebene liegenden Position in Richtung der Schalungsplatte (29) biegbar sind.

2. Anordnung nach Anspruch 1, **dadurch gekennzeichnet, dass** die Flügel (5) einen oder eine Mehrzahl von Stäben (9) oder Gitterrahmen (7) umfassen.

3. Anordnung nach Anspruch 1 oder 2, **dadurch gekennzeichnet, dass** die Wurzeln (13) der Flügel (5) an den Haltebereich (15) in einem stumpfen Winkel verlaufen.

4. Anordnung nach einem der Ansprüche 1 bis 3, **dadurch gekennzeichnet, dass** an den Wurzeln (13) der Flügel (5) oder der Stäbe (9) am Träger (19) die Rückhaltemittel als Rast- und Rückhaltemittel (25) zum Festhalten des Montagesystems (1) an der Verankerungsvorrichtung (3) ausgebildet sind.

5. Anordnung nach Anspruch 4, **dadurch gekennzeichnet, dass** die Rast- und Rückhaltemittel (25) Laschen oder Nocken umfassen, welche zum Untergreifen oder Anliegen an einer Verankerungsvorrichtung (3) ausgebildet sind.

6. Anordnung nach einem der Ansprüche 1 bis 5, **dadurch gekennzeichnet, dass** die Flügel (5) und der Träger (19) aus Kunststoff, Blech oder Metallspritzguss bestehen.

7. Verfahren zur Montage einer Anordnung mit einer Verankerungsvorrichtung (3) und einem Montagesystem (1) gemäss einem der Ansprüche 1 bis 6 an einer Schalung für die Erstellung einer armierten Wand aus Beton, **gekennzeichnet durch** die folgenden Schritte:
- Anbringen des Montagesystems (1) mit dem zentralen Haltebereich (15) an der Verankerungsvorrichtung, wobei die Formgebung des zentralen Haltebereichs (15) an die Gestalt der Verankerungsvorrichtung (3) angepasst ist,
- Anbringen des Montagesystems (1) mit der Verankerungsvorrichtung an einer Bewehrung aus Armierungseisen (33) einer Teilbaute, wobei bei der Betriebsstellung der Verankerungsvorrichtung (3) mit beabstandet zur Innenseite (29') einer Schalungsplatte (29) der Schalung liegenden Armierungseisen (33) die Flügel (5) derart gebogen werden, dass sie die Verankerungsvorrichtung (3) mit einer Kraft an die Innenseite (29') der Schalungsplatte (29) anpressen, wozu die Flügel (5) entweder aus einer anfänglich V-förmigen Lage in eine parallel zur Schalung liegende Position gebogen werden oder aus einer in einer Ebene liegenden Position in Richtung der Schalungsplatte (29) gebogen werden.

8. Verfahren nach Anspruch 7, **dadurch gekennzeichnet, dass** das Montagesystem (1) die Verankerungsvorrichtung (3) mit Vorspannung gegen die Schalung (29) drückt.

## Claims

1. An assembly comprising an anchoring device (3) and a mounting system (1) for mounting the anchoring device (3) during the building of walls, ceiling panels or floor slabs made of concrete on a formwork panel (29) made of metal, wood or plastic, wherein the mounting system (1) is fastenable on the anchoring device (3) without tools and comprises a central holding region (15), which is arranged on the anchoring device (3) in the fastened state, and wings (5), which are arranged on said central holding region (15) and are intended for docking and securing the anchoring device (3) on a reinforcement (33), wherein the shape of the central holding region (15) is adapted to the design of the anchoring device (3), **characterized in that** the anchoring device (3) is an anchoring socket with a rear portion, the central holding region (15) surrounds the rear portion of the anchoring device (3) and has retaining means that hook onto the anchoring device, establish a close-fitting connection to the anchoring device and provide a form-fitting and frictional connection to the anchoring device until the assembly is mounted on the reinforcement, wherein, when the anchoring device (3) is located below the mounting system (1), the central holding region (15) comprises a support (19) which extends perpendicular to the two wings (5), partially surrounds an upper side of the anchoring device (3) from above and is adjoined at the side by roots (13) of the wings (5), and in the operating position of the anchoring device (3), the wings (5) can be bent by reinforcing bars (33) that are spaced apart from the inner face (29') of the formwork panel (29), in such a way that said wings (5) make the anchoring device (3) pressable against the inner face (29') of the formwork panel (29) with a force, to which end the wings (5) can be bent either from an initially V-shaped position into a position in parallel with the formwork or from a position in a single plane towards the formwork panel (29).

2. The assembly according to Claim 1, **characterized in that** the wings (5) comprise one or a plurality of rods (9) or grid frames (7).

3. The assembly according to Claim 1 or 2, **characterized in that** the roots (13) of the wings (5) at the holding region (15) extend at an obtuse angle.

4. The assembly according to any one of Claims 1 to 3, **characterized in that**, on the roots (13) of the wings (5) or of the rods (9) on the support (19), the retaining means are formed as latching and retaining means (25) for securing the mounting system (1) on the anchoring device (3).

5. The assembly according to Claim 4, **characterized in that** the latching and retaining means (25) comprise tabs or projections which are configured to engage under or rest against an anchoring device (3).

6. The assembly according to any one of Claims 1 to 5, **characterized in that** the wings (5) and the support (19) are made of plastic, sheet metal or injection-molded metal.

7. A method for mounting an assembly with an anchoring device (3) and a mounting system (1) according to any one of Claims 1 to 6 on formwork for the construction of a reinforced wall made of concrete, **characterized by** the following steps:
- attaching the mounting system (1), together with the central holding region (15), to the anchoring device, wherein the shape of the central holding region (15) is adapted to the design of the anchoring device (3),
- attaching the mounting system (1), together with the anchoring device, on a reinforcement consisting of reinforcing bars (33) of a partial structure, wherein, in the operating position of the anchoring device (3), the wings (5) can be bent by reinforcing bars (33) that are spaced apart from the inner face (29') of the formwork panel (29) of the formwork, in such a way that said wings (5) press the anchoring device (3) against the inner face (29') of the formwork panel (29) with a force, to which end the wings (5) can be bent either from an initially V-shaped position into a position in parallel with the formwork or from a position in a single plane towards the formwork panel (29).

8. The method according to Claim 7, **characterized in that** the mounting system (1) pretensions the anchoring device (3) against the formwork (29).

## Revendications

1. Agencement comprenant un dispositif d'ancrage (3) et un système de montage (1) pour le montage du dispositif d'ancrage (3) lors de l'édification de parois, de dalles basses ou hautes en béton sur un panneau de coffrage (29) en métal, bois, matière plastique, dans lequel le système de montage (1) peut être fixé sans outil sur le dispositif d'ancrage (3) et comprend une zone de maintien centrale (15) disposée sur le dispositif d'ancrage (3) à l'état fixé et des ailes (5) disposées sur celle-ci pour amarrer et fixer le dispositif d'ancrage (3) sur une armature (33), dans lequel la mise en forme de la zone de maintien centrale (15) est adaptée à la forme du dispositif d'ancrage (3), **caractérisé en ce que** le dispositif d'ancrage (3) est une boîte d'ancrage avec un dos, la zone de maintien centrale (15) englobe le dos du dispositif d'ancrage (3) et présente des moyens de retenue qui s'accrochent au dispositif d'ancrage, forment une liaison intime avec le dispositif d'ancrage et, jusqu'au montage de l'agencement sur l'armature, réalisent une liaison par complémentarité de forme et par friction par rapport au dispositif d'ancrage, dans lequel la zone de maintien centrale (15), lorsque le dispositif d'ancrage (3) se trouve au-dessous du système de montage (1), comprend un support (19) s'étendant perpendiculairement par rapport aux deux ailes (5) et entourant partiellement par le dessus une face supérieure du dispositif d'ancrage (3), et rejoignent les racines latérales (13) des ailes (5) et, dans la position de fonctionnement du dispositif d'ancrage (3) avec des fers d'armature (33) situés à distance de la face intérieure (29') du panneau de coffrage (29), les ailes (5) peuvent se plier de telle sorte qu'elles permettent de presser le dispositif d'ancrage (3) avec une certaine force sur la face intérieure (29') du panneau de coffrage (29), de sorte que les ailes (5) peuvent se plier soit depuis une position initialement en forme de V jusque dans une position située parallèlement au coffrage soit depuis une position située dans un plan en direction du panneau de coffrage (29).

2. Agencement selon la revendication 1, **caractérisé en ce que** les ailes (5) comprennent un(e) ou une pluralité de barres (9) ou cadres grillagés (7).

3. Agencement selon la revendication 1 ou 2, **caractérisé en ce que** les racines (13) des ailes (5) s'étendent sur la zone de maintien (15) selon un angle obtus.

4. Agencement selon l'une des revendications 1 à 3, **caractérisé en ce que** les moyens de retenue sont réalisés sous la forme de moyens d'encliquetage et de retenue (25) pour fixer le système de montage (1) au niveau des racines (13) des ailes (5) ou des barres (9) sur le support (19).

5. Agencement selon la revendication 4, **caractérisé en ce que** les moyens d'encliquetage et de retenue (25) comprennent des languettes ou ergots qui sont réalisé(e)s pour saisir par le dessous un dispositif d'ancrage (3) ou se reposer contre celui-ci.

6. Agencement selon l'une des revendications 1 à 5, **caractérisé en ce que** les ailes (5) et le support (19) sont composés de matière plastique, de tôle ou d'un moulage par injection de métal.

7. Procédé destiné au montage d'un agencement avec un dispositif d'ancrage (3) et un système de montage (1) selon l'une des revendications 1 à 6 sur un coffrage pour l'édification d'une paroi armée en béton, **caractérisé par** les étapes suivantes :
- appliquer le système de montage (1) avec la zone de maintien centrale (15) sur le dispositif d'ancrage, dans lequel la mise en forme de la zone de maintien centrale (15) est adaptée à la forme du dispositif d'ancrage (3),
- appliquer le système de montage (1) avec le dispositif d'ancrage sur une armature en fer d'armature (33) d'une construction partiellement bâtie, dans lequel dans la position de fonctionnement du dispositif d'ancrage (3) avec des fers d'armature (33) situés à distance de la face intérieure (29') d'un panneau de coffrage (29) du coffrage, les ailes (5) peuvent se plier de telle sorte qu'elles permettent de presser le dispositif d'ancrage (3) avec une certaine force sur la face intérieure (29') du panneau de coffrage (29), de sorte que les ailes (5) sont pliées soit depuis une position initialement en forme de V jusque dans une position située parallèlement au coffrage soit sont pliées depuis une position située dans un plan en direction du panneau de coffrage (29).

8. Procédé selon la revendication 7, **caractérisé en ce que** le système de montage (1) presse le dispositif d'ancrage (3) contre le coffrage (29) avec une précontrainte.
